# FASCICULE DE BREVET EUROPEEN

(11) **EP 0 233 092 B1**
(45) Date de publication et mention de la délivrance du brevet: **28.03.1990**
(21) Numéro de dépôt: 87400023.5
(22) Date de dépôt: 08.01.1987
(51) Int. Cl.: F28F 19/00, F28G 3/08

(54) **Dispositif de maintien en position d'une extrêmité d'un élément mobile, entraîné en rotation dans un tube, et application de ce dispositif**
Vorrichtung, um das Ende eines in einem Rohr rotierenden beweglichen Elementes in Position zu halten, und Anwendung für diese Vorrichtung
Device for maintaining in position one extremity of a mobile element, rotating in a tube, and application for this device

(30) Priorité: 10.01.1986 FR 8600293
(43) Date de publication de la demande: 19.08.1987
(73) Titulaire: COMPAGNIE DE RAFFINAGE ET DE DISTRIBUTION TOTAL FRANCE: Société Anonyme dite, 75781 Paris Cédex 16 (FR)
(72) Inventeur: Freychet, David, F-76610 Le Havre (FR); Loutaty, Roben, F-76600 Le Havre (FR)
(74) Mandataire: Jolly, Jean-Pierre

(56) Documents cités:
- EP-A- 0 148 040
- CH-B- 512 020
- FR-A- 1 392 182
- FR-A- 2 543 265
- GB-A- 347 904
- GB-A- 842 332
- GB-A- 1 577 362
- GB-A- 2 073 357
- US-A- 3 648 754
- US-A- 4 174 750

## Description

La présente invention concerne un dispositif de maintien en position de l'extrémité d'un élément mobile, entraîné en rotation dans un tube par l'action d'un fluide. Elle concerne également l'application de ce dispositif au maintien d'un organe rotatif de prévention de l'encrassement et/ou de nettoyage en continu d'un conduit de fluide, notamment en vue d'améliorer les transferts thermiques.

On sait que les matières en suspension ainsi que les matières dissoutes dans les fluides liquides ou gazeux, minéraux ou organiques, notamment le carbonate de calcium dans une solution aqueuse ou le coke en formation par craquage thermique des hydrocarbures, ont tendance à se déposer sur les parois internes des conduits empruntés par ces fluides. C'est le cas, en particulier, pour les tubes des échangeurs thermiques, dont l'efficacité diminue très rapidement, si on ne ralentit pas ou ne remédie pas à leur encrassement.

On peut, bien entendu, procéder à un nettoyage intermittent de ces tubes, mais ceci nécessite un arrêt de l'échangeur, le démontage d'une partie au moins de ses organes et le remontage après nettoyage des tubes, toutes opérations longues et couteuses.

C'est pourquoi, dans la pratique, on préfère disposer à l'intérieur de ces tubes des éléments mobiles, par exemple de forme hélicoïdale, qui sont entraînés en rotation par le fluide et qui, en contact ou non avec la paroi interne des tubes, assurent par leur mouvement la prévention de l'encrassement et/ou le nettoyage de ceux-ci, et une amélioration des transferts thermiques (voir brevets US-A-4 174 750 et US-A-3 648 754, brevets GB-A-347 904 et GB-A-2 073 357, et la demande de brevet français n° 2 569 829 au nom de la Demanderesse).

Le maintien en position de ces éléments à l'intérieur des tubes soulève cependant divers problèmes, car lesdits éléments mobiles doivent conserver une parfaite liberté de mouvement en rotation, la libre circulation du fluide dans le tube ne doit pas en être affectée, et l'installation contenant ces tubes ne doit pas supporter une augmentation trop forte de la perte de charge. Un but de l'invention est donc de proposer un dispositif de maintien en position de l'extrémité d'un élément mobile, entraîné en rotation dans un tube emprunté par un fluide, qui n'entraîne qu'un accroissement minimum de la perte de charge de ce tube.

Un autre but de l'invention est de proposer un dispositif de ce type, qui puisse être monté et démonté de façon simple et en un temps très court sur les tubes, afin de ne pas compliquer les opérations de maintenance des installations dont ces tubes font partie.

L'invention vise également à proposer un dispositif de ce type qui puisse être appliqué au maintien en position d'un organe rotatif de prévention de l'encrassement et/ou de nettoyage en continu des tubes d'un échangeur de chaleur.

A cet effet, l'invention a pour objet un échangeur thermique, comprenant une pluralité de tubes dans lesquels circule un premier fluide, alors qu'un second fluide circule à l'extérieur desdits tubes de façon à permettre des échanges thermiques entre les deux fluides, ces tubes étant munis d'un dispositif destiné à prévenir leur encrassement et comprenant un élément mobile du type spire hélicoïdale et métallique, apte à être entraîné en rotation à l'intérieur du tube dans lequel il est disposé sous l'action du fluide qui y circule, et un élément de maintien en position de l'élément mobile, caractérisé en ce que ledit élément de maintien comprend, d'une part, un palier, constitué d'un étrier dont les extrémités des branches ont une forme cylindrique destinée à venir enserrer l'extrémité dudit tube, et dont la partie centrale comporte un orifice, et d'autre part, un tourillon, constitué d'une partie rectiligne engagée dans ledit orifice, une extrémité de cette partie rectiligne ayant une forme de tête apte à le maintenir prisonnier dudit palier, tandis que son autre extrémité est apte à être rendue solidaire de l'élément mobile.

L'organe formant paiier, qui enserre l'extrémité du tube, sera donc fixé par clipsage sur celui-ci et sa forme d'étrier permettra un libre passage du fluide dans le tube. Avantageusement, les extrémités des branches du palier enserrant le tube seront soudées en un seul point, de façon à ce que la partie dudit palier enserrant l'extrémité du tube se fixe comme un clip sur cette extrémité. Pour renforcer l'effet de clip, un collier de serrage sera prévu, si nécessaire, pour maintenir en position sur l'extrémité du tube la partie dudit palier enserrant cette extrémité.

Ce palier pourra être avantageusement obtenu par découpage dans une plaque métallique et emboutissage de la forme découpée pour obtenir le profil dudit palier.

Le tourillon pourra comprendre, de façon simple, une partie rectiligne, engagée dans un orifice de l'organe formant palier, une extrémité de cette partie ayant une forme de crochet et coopérant avec une extrémité en forme d'anneau de l'élément entraîné en rotation, ou vice-versa, tandis que son autre extrémité comportera une tête le maintenant prisonnier dudit palier. Ce tourillon sera avantageusement fabriqué d'une seule pièce.

De préférence, les formes du crochet du tourillon et de l'anneau de l'extrémité de l'élément entraîné en rotation seront telles que le point de contact entre ces deux organes sera sensiblement situé sur l'axe du tube.

Afin d'éviter une usure rapide des parties en contact de la tête du tourillon et du palier, ceux-ci seront réalisés en des matériaux aptes à réduire leur friction et, avantageusement, une rondelle anti-usure sera interposée entre ces organes.

Afin de mieux guider le tourillon dans l'axe du tube, il apparaît avantageux que ladite rondelle anti-usure ait une épaisseur suffisante et qu'elle soit sertie dans l'organe formant palier.

Un tel dispositif est particulièrement bien adapté au maintien en position des organes rotatifs de prévention de l'encrassement et/ou de nettoyage en continu des tubes des échangeurs thermiques. En effet, les tubes des échangeurs de chaleur sont en général engagés, à leurs deux extrémités, dans des orifices d'une plaque tubulaire et ils font légèrement saillie en dehors de ces plaques tubulaires, d'une longueur de quelques millimètres, qui est suffisante pour rendre solidaire par clipsage la partie formant palier du dispositif conforme à l'invention et l'extérieur de l'extrémité du tube en saillie.

Cet organe rotatif pourra avoir toute forme connue dans la technique, par exemple une forme hélicoïdale, et être déformable ou non. Il pourra ou non être en contact avec la paroi interne du tube. Le choix de l'organe rotatif dépendra, dans la pratique, de la nature du fluide empruntant le tube et, notamment, de sa viscosité, des dimensions du tube et des pertes de charge tolérables dans les installations dont ils font partie.

Les dessins schématiques annexés illustrent, diverses formes de réalisation du dispositif selon l'invention et son application au maintien d'un organe rotatif de prévention de l'encrassement et du nettoyage en continu d'un tube emprunté par le fluide. Sur ces dessins :
La figure 1 est une vue en perspective d'une première forme de réalisation du dispositif ;
La figure 2 est une coupe suivant l'axe du tube illustrant l'application de ce dispositif au maintien d'un organe rotatif ;
La figure 3 est une vue de détail d'une forme de réalisation préférée du tourillon de ce dispositif ;
La figure 4 est une vue éclatée d'une autre forme de réalisation du dispositif conforme à l'invention et d'un autre type d'organe rotatif de prévention de l'encrassement et/ou de nettoyage ;
La figure 5 est une coupe de l'étrier dans lequel la rondelle anti-usure est sertie.

Le dispositif représenté sur les figures 1 et 2 comprend deux parties essentielles, à savoir un organe 1 formant palier pour un tourillon 2. Ces organes seront, par exemple, en acier inoxydable ou en acier doux.

L'organe 1 a une forme d'étrier, dont seules les parties 8a-8b des extrémités des branches 1 a et 1b, ont une forme de portion de cylindre, leur permettant de coiffer la surface extérieure de l'extrémité d'un tube 3 qu'emprunte un fluide (figure 2) et à l'intérieur duquel est disposé un organe de nettoyage 4, ici de forme hélicoïdale, entraîné en rotation par le fluide. On notera que la forme du palier 1 est telle qu'elle ne freine pratiquement pas le passage d'un fluide dans le tube 3 et crée peu de pertes de charge.

Le tourillon 2 comporte une partie rectiligne 2a engagée dans un orifice 5 disposé au centre de la partie 1 réunissant les branches 1 a et 1 du palier 1. Une extrémité 2b du tourillon 2, disposée entre les branches 1a et 1 du palier 1 a une forme de crochet, tandis que l'extrémité opposée 2c présente une tête sphérique ou hémisphérique, empêchant le tourillon 2 de se libérer du palier 1.

En vue de limiter l'usure des parties du palier 1 et du tourillon 2 en contact, une bague 6 en un matériau antifriction, en tôle bleue par exemple, est interposée entre la partie 1c du palier et la tête 2c du tourillon.

Comme on le voit sur la figure 2, le tube 3 pourra être un conduit d'un échangeur de chaleur, dont l'extrémité est engagée dans une plaque tubulaire 7 et fait saillie de quelques millimètres, par exemple trois millimètres, en dehors de cette plaque. La longueur de dépassement du tube 3 sera suffisante pour que l'on puisse pincer son extrémité à l'aide des extrémités 8a et 8b des branches 1 a et 1 b. Pour que ce pincement soit suffisant pour rendre le palier 1 parfaitement solidaire du tube 3, les bords 9a et 9b ou 10a et 10b des extrémités 8a et 8b sont soudés pour rigidifier l'ouverture du palier à ces extrémités, ledit palier se fixant comme un clip sur l'extrémité du tube. Il est clair que les opérations de montage et de démontage de ce dispositif seront extrêmement rapides, de l'ordre de 35 secondes pour des tubes d'échangeurs de chaleur industriels.

L'organe rotatif 4 comportera une extrémité en forme d'anneau 4a, qui fera saillie en dehors du tube 3 et sera accrochée à l'extrémité 2b du tourillon 2.

Comme représenté sur la figure 3, le crochet 2b du tourillon 2 et l'anneau 4a de l'organe rotatif 4 auront une forme telle que la partie de l'anneau logée dans le crochet soit centrée sensiblement sur l'axe X-X du conduit 3, afin que le tourillon 2 puisse lui-même être entraîné en rotation autour de cet axe, sans qu'un mouvement plus complexe ne lui soit imprimé par l'organe 4.

Dans le cas de la figure 4, sur laquelle les organes déjà décrits sont désignés par les mêmes chiffres de référence, les extrémités 8a-8b des branches 1 a et 1 du palier 1 ont la forme d'une partie d'anneau et elles sont enserrées extérieurement, après mise en position sur l'extrémité du tube à équiper, par un collier fendu 11 de serrage.

On notera que, dans ce cas, les spires de l'organe rotatif 4 sont réunies par une tige 10 soudée sur elles.

On remarquera la grande facilité avec laquelle le dispositif conforme à l'invention peut être rendu solidaire de l'extrémité d'un tube et de l'organe rotatif logé dans celui-ci.

Les branches 1 a et 1 du palier 1, dans un exemple de réalisation du dispositif de la figure 4, ont une longueur totale de 39 mm, dont la largeur des parties 8a et 8b ne représente que 5 mm. Le diamètre interne des parties 8a et 8b est de 25,4 mm et leur diamètre externe de 27,4 mm.

La partie rectiligne 2a du tourillon 2 a une longueur de 10 mm et un diamètre de deux millimètres, tandis que la tête 2c est une sphère de 5 mm de diamètre.

Le collier 11 a un diamètre externe de 28 mm, un diamètre interne de 27 mm et une largeur de 5 mm.

Cette forme de réalisation du dispositif selon l'invention sert à fixer en position l'extrémité d'un organe rotatif hélicoïdal, dont les spires ont un diamètre de 15 mm et un pas de 22 mm, et dont la longueur totale est de 6 m. Cet organe rotatif est constitué d'un fil métallique de 1,2 mm de diamètre et les spires sont réunies par une tige d'un diamètre de 1,2 mm.

Sur la figure 5, la rondelle anti-usure 6 est sertie dans l'orifice 5 de la partie 1 de l'étrier 1. Cette rondelle est d'épaisseur suffisante pour guider le tourillon qui y est introduit.

L'invention apporte donc un moyen simple et facile à mettre en oeuvre pour le maintien en position de l'extrémité d'un organe rotatif de prévention de l'encrassement et/ou de nettoyage d'un tube, notamment d'un tube d'échangeur thermique.

## Revendications

1. Echangeur thermique, comprenant une pluralité de tubes dans lesquels circule un premier fluide, alors qu'un second fluide circule à l'extérieur desdits tubes de façon à permettre des échanges thermiques entre les deux fluides, ces tubes étant munis d'un dispositif destiné à prévenir leur encrassement et comprenant un élément mobile du type spire hélicoïdale et métallique (4), apte' à être entraîné en rotation à l'intérieur du tube (3) dans lequel il est disposé sous l'action du fluide qui y circule, et un élément de maintien en position de l'élément mobile, caractérisé en ce que ledit élément de maintien comprend, d'une part, un palier (1), constitué d'un étrier dont les extrémités (8a, 8b) des branches (1 a, 1b) ont une forme cylindrique destinée à venir enserrer l'extrémité dudit tube, et dont la partie centrale (1c) comporte un orifice (5), et d'autre part, un tourillon (2), constitué d'une partie rectiligne (2a) engagée dans ledit orifice (5), une extrémité (2b) de cette partie rectiligne ayant une forme de tête (2c) apte à le maintenir prisonnier dudit palier, tandis que son autre extrémité (2b) est apte à être rendue solidaire de l'élément mobile.

2. Echangeur selon la revendication 1, caractérisé en ce que les extrémités (8a et 8b) des branches (1 a et 1b) du palier sont soudées en un seul point réunissant les bords (9a et 9b ou 10a et 10b) de ces dites extrémités.

3. Echangeur selon la revendication 1, caractérisé en ce que ladite autre extrémité (2b) de la partie rectiligne du tourillon (2) a une forme de crochet, apte à coopérer avec une extrémité en forme d'anneau (4a) de l'élément mobile (4).

4. Echangeur selon la revendication 1, caractérisé en ce que ladite autre extrémité (2b) de la partie rectiligne du tourillon a une forme d'anneau, apte à coopérer avec une extrémité en forme de crochet (4a) de l'élément mobile (4).

5. Echangeur selon l'une des revendications 3 et 4, caractérisé en ce que les formes dudit crochet (2b) et dudit anneau (4a) sont telles que la partie de l'anneau logée dans ledit crochet est centrée sensiblement sur l'axe (X-X) dudit conduit (3).

6. Echangeur selon l'une des revendications 1 à 5, caractérisé en ce qu'une rondelle anti-usure (6) est interposée entre le palier (1) et la tête (2c) dudit tourillon (2).

7. Echangeur selon la revendication 6, caractérisé en ce que ladite rondelle est sertie dans ledit palier (1).

## Claims

1. A heat exchanger comprising a plurality of tubes in which a first fluid circulates, whereas a second fluid circulates externally of said tubes in such a way as to allow heat exchange between the two fluids, these tubes being provided with a device intended to prevent them from becoming clogged and comprising a movable metal element (4) of helically coiled type, which can be caused to rotate inside the tube (3), in which it is disposed, under the action of the fluid circulating therein, and an element for retaining the movable element in position, characterised in that said retaining element comprises, firstly, a bearing (1) formed by a yoke, the ends (8a, 8b) of the arms (1a, 1b) of which are of cylindrical shape intended to enclose the end of said tube, and the central portion (1c) of which comprises an opening (5) and, secondly, a swivel pin (2) formed by a straight portion (2a) inserted in said opening (5), one end (2b) of said straight portion being in the shape of a head (2c) designed to keep it captive in said bearing, whereas its other end (2b) is designed to be securely connected with the movable element.

2. An exchanger according to claim 1, characterised in that the ends (8a and 8b) of the arms (1 a and 1 b) of the bearing are welded at a single point joining the edges (9a and 9b or 10a and 10b) of said ends.

3. An exchanger according to claim 1, characterised in that said other end (2b) of the straight portion of the swivel pin (2) is in the form of a hook designed to co-operate with a ring-shaped end (4a) of the movable element (4).

4. An exchanger according to claim 1, characterised in that said other end (2b) of the straight portion of the swivel pin is in the form of a ring designed to co-operate with a hook-shaped end (4a) of the movable element (4).

5. An exchanger according to either of claims 3 and 4, characterised in that the shapes of said hook (2b) and of said ring (4a) are such that the portion of the ring accommodated in said hook is centered substantially on the axis (X-X) of said duct (3).

6. An exchanger according to any one of claims 1 to 5, characterised in that a low-friction washer (6) is inserted between the bearing (1) and the head (2c) of said swivel pin (2).

7. An exchanger according to claim 6, characterised in that said washer is seated in said bearing (1).

## Patentansprüche

1. Wärmeaustauscher mit mehreren Rohren, in denen ein erstes Strömungsmittel strömt und die außen von einem zweiten Strömungsmittel umströmt werden, so daß die beiden Strömungsmittel Wärme austauschen können, wobei die Rohre mit einer Vorrichtung zur Vorbeugung gegen ihre Verschmutzung versehen sind, welche ein bewegliches Element (4) vom Schraubenlinienwindungstyp aus Metall, das innerhalb des Rohres (3), in welchem es angeordnet ist, unter der Wirkung des darin strömenden Strömungsmittels in Drehung versetzt werden kann, und ein Element aufweist, um das bewegliche Element in Position zu halten, dadurch gekennzeichnet, daß das Halteelement einerseits ein Lager (1), welches aus einem Bügel besteht, dessen Enden (8a, 8b) der Schenkel (1a, 1b) eine zylindrische Gestalt zum Einschließen des Endes des Rohres haben und dessen zentraler Teil (1c) mit einer Öffnung (5) versehen ist, und andererseits einen Drehzapfen (2) aufweist, welcher aus einem in die Öffnung (5) eingesetzten geradlinigen Teil (2a) besteht, dessen eines Ende als Kopf (2c) zur Fesselung des Drehzapfens an das Lager ausgebildet ist, während sein anderes Ende (2b) am beweglichen Element befestigt werden kann.

2. Austauscher nach Anspruch 1, dadurch gekennzeichnet, daß, die Enden (8a und 8b) der Schenkel (1 a und 1 b) des Lagers an einer einzigen Stelle verschweißt sind, um die Kanten (9a und 9b oder 10a und 10b) der Enden zu vereinigen.

3. Austauscher nach Anspruch 1, dadurch gekennzeichnet, daß das andere Ende (2b) des geradlinigen Teils des Drehzapfens (2) hakenförmig ausgebildet ist, um mit einem ringförmigen Ende (4a) des beweglichen Elementes (4) zusammenzuwirken.

4. Austauscher nach Anspruch 1, dadurch gekennzeichnet, daß das andere Ende (2b) des geradlinigen Teils des Drehzapfens ringförmig ausgebildet ist, um mit einem hakenförmigen Ende (4a) des beweglichen Elementes (4) zusammenzuwirken.

5. Austauscher nach Anspruch 3 oder 4, dadurch gekennzeichnet, daß der Haken (2b) und der Ring (4a) so gestaltet sind, daß der im Haken aufgenommene Teil des Ringes bezüglich der Achse (X-X) des Rohres (3) im wesentlichen zentriert ist.

6. Austauscher nach einem der Ansprüche 1 bis 5, dadurch gekennzeichnet, daß eine verschleißfeste Unterlegscheibe (6) zwischen dem Lager (1) und dem Kopf (2c) des Drehzapfens (2) angeordnet ist.

7. Austauscher nach Anspruch 6, dadurch ge₋ kennzeichnet, daß die Unterlegscheibe im Lager (1) eingefaßt ist.
